# EUROPÄISCHE PATENTSCHRIFT

(11) **EP 0 034 395 B1**
(45) Veröffentlichungstag und Bekanntmachung des Hinweises auf die Patenterteilung: **13.07.1983**
(21) Anmeldenummer: 81200195.6
(22) Anmeldetag: 18.02.1981
(51) Int. Cl.: B66F 9/12

(54) **Gabelstapler mit ausschiebbarer Gabel**
Fork-lift truck with extensible forks
Chariot élévateur avec four extensible

(30) Priorität: 19.02.1980 NL 8001006
(43) Veröffentlichungstag der Anmeldung: 26.08.1981
(73) Patentinhaber: Selectiebedrijf Kooi Beheer B.V., NL-9077 ZV Vrouwenparochie (NL); Machine- en Constructiewerkplaats Meijer, St. Jacobiparochie (NL)
(72) Erfinder: Kooi, Hessel, Stiens (NL); Meijer, Sjoerd, St. Jacobiparochie (NL)
(74) Vertreter: Hoijtink, Reinoud

## Beschreibung

Die Erfindung betrifft einen Gabelstapler mit einem fahrbaren Gestell, einem auf dem Gestell angeordneten Mast und einem längs des Masts auf- und abwärts bewegbaren Lastträger mit einer vom Mast aus vorstehenden Gabel, deren Zinken mit mittels eines Arbeitszylinders ausschiebbaren Teilen versehen sind, wobei für jede Gabelzinke mindestens zwei Arbeitszylinder vorgesehen sind, die zumindest teilweise innerhalb der Gabelzinke angeordnet sind.

Ein derartiger Gabelstapler ist aus der DE-A-1 910603 bekannt.

Die Gabel mit ausschiebbaren Zinkenteilen soll z. B. zur Aufnahme von Ladebrettern eine beschränkte Dicke aufweisen. Im allgemein kann gesagt werden, dass es in der Praxis erwünscht ist, die Zinken einer Gabel möglichst dünn auszubilden. Dies trifft naturgemäss nur beschränkt zu. Erstens müssen die Zinken der Gabel eine bestimmte Festigkeit haben, während ferner die die ausschiebbaren Teile antreibenden Mittel einen bestimmten Raum beanspruchen.

Die Erfindung bezweckt, einen Gabelstapler zu schaffen, bei dem die Zinken ausschiebbare Teile haben und eine hinreichende Festigkeit zum Tragen einer Last aufweisen während die antreibenden Mittel hinreichend leistungsfähig sind, um die Last zu versetzen.

Gemass der Erfindung wird dies dadurch erreicht, dass die zum Ein- bzw. Ausfahren der ausschiebbaren Gabelzinkenteile erforderliche Antriebskraft auf die zwei Arbeitszylinder verteilt ist.

Da die Antriebskraft von mindestens zwei Zylinder-Plungersystemen aufgebaut wird, ergibt sich eine hinreichende Druckkraftbildung, wobei dennoch der Querschnitt jeden Zylinders derart beschränkt werden kann, dass die Dicke der Zinken verhältnismässig gering sein kann. Eine weitere Verringerung der Dicke ergibt sich, wenn die Zylinder durch Bohrungen in den massiven Zinkenteilen gebildet werden. Da kein gesonderter Zylinder in den Zinken untergebracht wird, bleibt der vom Zylinder beanspruchte Raum beschränkt.

Die Druckmediumzu- und -abfuhrleitungen können durch Bohrungen in den massiven Zinkenteilen gebildet werden. Der Querschnitt der Leitungen kann kleiner als der der Zylinder sein.

Die Erfindung wird an Hand beiliegender Zeichnung einer Ausführungsform erläutert.

In der Zeichnung zeigen
Figur 1 eine perspektivische Ansicht eines Gabelstaplers nach der Erfindung beim Heben einer Last von einem Lastkraftwagen,
Figur 2 einen Schnitt längs der Linie 11-11 in Fig. 1,
Figur 3 eine Draufsicht und teilweise einen Schnitt eines Zinkens des Gabelstaplers nach der Erfindung und
Figuren 4, 5 und 6 Schnitte längs der Linien IV-IV, V-V bzw. VI-VI in Fig. 3.

Mittels des Gabelstaplers 1 (siehe Fig. 1) kann der Lastkraftwagen 2 von einer Seite ab auf- und abgeladen werden. Der Gabelstapler 1 enthält ein über Räder 3, 4 und 5 fahrbares Gestell 6 und einen auf dem Gestell 6 angebrachten Mast 7, der über Rollen 8, 9 über die Schiene 10 des Gestells in der Querrichtung fahrbar ist. Ein Lastträger 11 mit einer herausragenden Gabel mit zwei Zinken 12 und 13 ist längs des Masts 7 auf- und abwärts bewegbar. Die dargestellten Zinken der Gabel werden durch massive Zinkenteile 14 gebildet, um die ein Rohr teleskopisch verschiebbar ist. Das äussere Rohr 15 trägt die Last. Das Rohr ist mittels zweier Zylinder-Plungersysteme ein- und ausschiebbar, die den Zylinder 16 mit dem betreffenden Plunger 17 bzw. den Zylinder 18 mit dem betreffenden Plunger 19 enthalten. Die Zylinder 16 und 18 werden durch Bohrungen im massiven Material des Zinkens gebildet. Für die Zu- bzw. Abfuhr des Druckmediums dienen die Leitungen 20 bzw. 21. Da die Antriebskraft der ausschiebbaren Teile über mindestens zwei Zylinder-Plungersysteme verteilt wird, kann die Dicke des Zinkens und somit des ausschiebbareh Teils beschränkt bleiben. In der Krümmung oder dem Steg der Gabel ist nur wenig Material weggebohrt, da sich an dieser Stelle nur die Druckmediumleitungen befinden.

## Patentansprüche

1. Gabelstapler (1) mit einem fahrbaren Gestell (6), einem auf dem Gestell (6) angeordneten Mast (7) und einem längs des Masts (7) auf- und abwärts bewegbaren Lastträger (11) mit einer vom Mast (7) aus vorstehenden Gabel, deren Zinken (12, 13) mit mittels eines Arbeitszylinders ausschiebbaren Teilen (15) versehen sind, wobei für jede Gabelzinke (12, 13) mindestens zwei Arbeitszylinder (16, 18) vorgesehen sind, die zumindest teilweise innerhalb der Gabelzinke (12, 13) angeordnet sind, dadurch gekennzeichnet, dass die zum Ein- bzw Ausfahren der ausschiebbaren Gabelzinkenteile (15) erforderliche Antriebskraft auf die zwei Arbeitszylinder (16, 18) verteilt ist.

2. Gabelstapler nach Anspruch 1, d. g., dass die Zylinder (16, 18) durch Bohrungen in den massiven Zinkenteilen (14) gebildet werden.

3. Gabelstapler nach Ansprüchen 1 und 2, d. g., dass die Druckmediumzu- und abfuhrleitungen (20, 21) durch Bohrungen in den massiven Zinkenteilen (14) gebildet werden.

## Claims

1. A fork lift truck (1) comprising a mobile frame (6), a mast (7) arranged on the frame (6) and a load carrier (11) adapted to move up and down along the mast (7) and having a prong protruding from the mast (7), the prongs (12,13) of which are provided with extensible parts (15) driven by a cylinder, in which for each fork prong (12, 13) at least two driving cylinders (16, 18) are provided, which are at least partly accommodated inside the fork prong (12, 13) characterized in that the driving force required for drawing in and out the extensible fork prong parts (15) is divided among the two driving cylinders (16, 18).

2. A fork lift truck as claimed in claim 1, characterized in that the cylinders (16, 18) are formed by bores in the solid prong parts (14).

3. A fork lift truck as claimed in claims 1 and 2, characterized in that the ducts (21) for admission and evacuation respectively of pressurized medium are formed by bores in the solid prong parts (14).

## Revendications

1. Chariot élévateur à fourche (1) avec un châssis roulant (6), un mât (7) disposé sur le châssis (6) et un porte-charge (11) déplaçable le long du mât (7) vers le haut et vers le bas, avec une fourche faisant saillie hors du mât (7), dont les bras (12, 13), sont munis d'éléments (15) coulissant au moyen d'un vérin d'actionnement, au moins deux vérins d'actionnement (16, 18), étant prévus pour chaque bras de fourche (12, 13), lesquels sont disposés au moins en partie à l'intérieur du bras de fourche (12, 13), caractérisé en ce que la force motrice nécessaire pour la rentrée et la sortie des éléments coulissants (15), du bras de fourche est répartie sur les deux vérins d'actionnement (16, 18).

2. Chariot élévateur à fourche suivant la revendication 1, caractérisé en ce que les cylindres (16, 18) des vérins sont formés par des alésages dans les parties massives du bras (14).

3. Chariot élévateur à fourche suivant les revendications 1 et 2, caractérisé en ce que les conduites (20, 21) d'amenée et d'évacuation de l'agent de pression sont formées par des alésages dans les parties massives du bras (14).
